# EUROPÄISCHE PATENTSCHRIFT

(11) **EP 0 909 223 B1**
(45) Veröffentlichungstag und Bekanntmachung des Hinweises auf die Patenterteilung: **19.09.2001**
(21) Anmeldenummer: 97929161.4
(22) Anmeldetag: 10.06.1997
(51) Int. Cl.: B06B 1/06, G10K 11/00

(54) **ULTRASCHALLWANDLER MIT KONTAKTGLIED**
ULTRASONIC TRANSDUCER WITH CONTACT MEMBER
TRANSDUCTEUR ULTRASONIQUE AVEC ELEMENT DE CONTACT

(30) Priorität: 01.07.1996 DE 19626293
(43) Veröffentlichungstag der Anmeldung: 21.04.1999
(73) Patentinhaber: Valeo Schalter und Sensoren GmbH, 74321 Bietigheim-Bissingen (DE)
(72) Erfinder: MEIER, Johann, D-86690 Mertingen (DE); ZOLLER, Karl-Heinz, D-86609 Donauwörth (DE); HANDSCHIEGEL, Thomas, D-86709 Wolferstadt (DE)
(74) Vertreter: Dreiss, Fuhlendorf, Steimle & Becker
(86) Internationale Anmeldenummer: EP9703019
(87) Internationale Veröffentlichungsnummer: WO9800242

(56) Entgegenhaltungen:
- GB-A- 2 128 399
- US-A- 3 989 965
- US-A- 4 162 111
- US-A- 4 417 480
- US-A- 4 909 240

## Beschreibung

Die Erfindung betrifft einen Ultraschallwandler, insbesondere für Abstandswarnanlagen an Kraftfahrzeugen. Derartige Wandler sind mit einer Piezoscheibe versehen, die durch Anlegen einer Spannung in Schwingungen versetzt wird. Diese Schwingungen werden auf ein Schwingelement übertragen, wobei es bekannt ist, zumindest eine der elektrischen Verbindungsleitungen über das Schwingelement zu der Piezoscheibe zu führen. Eine derartige Konstruktion ist beispielsweise in der deutschen Patentanmeldung 196 01 656.8 gezeigt.

Nachteilig bei derartigen Wandlern ist es, daß die elektrischen Leitungen entweder direkt mit dem Piezoelement verlötet werden müssen oder zumindest teilweise über das vorzugsweise aus Aluminium bestehende Schwingelement geführt werden. Das bedeutet, daß eine dauerhafte elektrische Verbindung zwischen der Zuführungsleitung und dem Schwingelement bzw. der Piezoscheibe geschaffen werden muß. Bei bekannten Lösungen wird die elektrische Leitung direkt mit der Piezoscheibe verlötet bzw. die Leitung in eine Nut des aus Aluminium bestehenden Schwingungselementes eingeführt und dort verstemmt. Beide elektrische Verbindungen können kritisch sein und sind für eine automatische Durchführung weniger geeignet. Ein weiterer Nachteil besteht darin, daß der Wandler regelmäßig mit einem oberhalb der Scheibe angeordneten Dämpfungselement innerhalb des Schwingelementes versehen ist. Es muß also zusätzlich noch dafür gesorgt werden, daß die elektrischen Verbindungsleitungen durch entsprechende Bohrungen des Dämpfungselementes geführt werden, was eine vereinfachte Fertigung weiter erschwert. In der vorbekannten DE-OS 38 26 799 ist bereits vorgeschlagen worden, die Verbindung durch ineinander fügbare Kontaktstifte zu schaffen, wobei aber auch die Enden der Kontaktstifte wiederum dauerhaft mit dem Piezokristall verbunden werden müssen.

### Einfügung

Aus der GB-OS 2 128 399 ist ein Ultraschallwandler bekannt, in den eine elektrische Schaltung in Form einer Leiterplatte eingesetzt ist. An der Leiterplatte selbst sind vorstehende elastische Kontaktarme angebracht, die unter Vorspannung auf zugeordneten Anschlußpunkten in dem Wandler aufsetzen. Die Kontaktarme sind mit der Leiterplatte verlötet und werden nach dem Lötvorgang durch zugeordnete Öffnungen durch die Leiterplatte geführt. Um die Leiterplatte innerhalb des Wandlertopfes ausrichten zu können, wird die Leiterplatte innerhalb eines Haltetopfs gefaßt. Hinsichtlich der Kontaktgabe ergibt sich somit eine vergleichsweise aufwendige Konstruktion.

Die Erfindung geht daher aus von einem Ultraschallwander der sich aus dem Oberbegriff des Anspruchs 1 ergebenden Gattung.

Aufgabe der Erfindung ist es, die Kontaktierung derartiger Wandler zu vereinfachen und die maschinelle Fertigung zu erleichtern. Die Aufgabe wird durch die sich aus dem kennzeichnenden Teil des Anspruchs 1 ergebende Merkmalskombination gelöst. Die Erfindung besteht im Prinzip also darin, für die Kontaktgabe einen speziellen Verbundkörper vorzusehen, mit welchem die Kontaktfedern vergossen sind und somit einen festen Halt finden. Die Erfindung läßt eine Reihe von vorteilhaften Weiterbildungen zu, welche nachfolgend erläutert werden.

Diese die Maßnahme dient dazu Kontaktfedern zu führen und diesen einen festen Halt innerhalb des Schwingelementes zu geben.

Eine einfache Halterung des Verbindungskörpers innerhalb des Schwingelementes ist durch die Merkmale nach Anspruch 2 beschrieben. Danach wird der Verbindungskörper in seiner äußeren Formgebung derart gewählt, daß er sich in den Innenraum des topfförmigen Schwingelementes einpressen läßt und so in dem Innenraum dauerhaft verankert ist. Auf diese Weise wird auch die notwendige Abstützung für die mit dem Verbindungskörper vergossenen Federkontakte geschaffen, so daß diese mit einer erheblichen Auflagekraft auf der Piezoscheibe aufliegen können und so für eine gute Kontaktgabe sorgen.

Soll die Kontaktgabe noch verbessert und sicherer gemacht werden, so empfiehlt sich in Weiterbildung der Erfindung die Anwendung der Merkmale nach Anspruch 3. Dadurch kann selbst immer noch dann eine gute elektrische Verbindung zwischen dem Federkontakt und der Piezoscheibe bzw. dem Schwingelement geschaffen werden, wenn die Kontaktgabe eines der ersten Kontaktfederenden nachläßt. Soll'der Verbindungskörper nur ein geringes Volumen haben, so wird man in vorteilhafter Weiterbildung gemäß Anspruch 5 diesen ringförmig machen. Für eine Reihe von Fällen, insbesondere der Merkmalskombination nach Anspruch 6 wird es sich aber empfehlen, dem Verbindungskörper die Form eines Vollzylinders zu geben. Für eine verbesserte Kontaktgabe zwischen der betreffenden Kontaktfeder und dem Schwingelement kann entsprechend der Merkmalskombination nach Anspruch 4 gesorgt werden. Danach wird die Kontaktfeder in ihrem mittleren Abschnitt im Randbereich und koaxial zu diesem des Verbindungskörpers geführt, so daß sich hier kurze Wege ergeben. Für eine gute Kontaktierung mit der inneren Mantelfläche des Schwingelementes wird dadurch gesorgt, daß der Kontakt an dem der Piezoscheibe zugewandten Ende des Verbindungskörpers U-förmig zurückgebogen wird, so daß das vorstehende erste Ende über einen längeren Bereich die elektrisch leitende innere Mantelfläche des Schwingelementes kontaktieren kann.

Ein besonderer Vorteil läßt sich dadurch erreichen, daß man den Verbindungskörper gleichzeitig als Dämpfungskörper für den Wandler verwendet, indem man ihm aus geeigneten Schwingungen dämpfendem Material herstellt.

Ein Ausführungsbeispiel der Erfindung wird nachfolgend anhand der Zeichnung erläutert. Darin zeigt:
- Fig. 1: in seitlicher Ansicht ein erstes Ausführungsbeispiel,
- Fig. 2: das Ausführungsbeispiel nach Fig. 1 perspektivisch von unten gesehen,
- Fig. 3: das Ausführungsbeispiel nach Fig. 1 in seitlich gedrehter Lage,
- Fig. 4: Fig. 3 in einer Ansicht direkt von unten gesehen,
- Fig. 5: in perspektivischer Lage von unten ein zweites Ausführungsbeispiel und
- Fig. 6: in seitlicher perspektivischer Ansicht das Ausführungsbeispiel nach Fig. 5.

In den Fig. 1 bis 4 ist ein ringförmiger Verbindungskörper 1 gezeigt, der auch als Vollkörper ausgestaltet sein kann und vorzugsweise aus Dämpfungsmaterial gebildet ist. In die Wandfläche des Verbindungskörpers 1 sind zwei Kontaktfedern 3,4 eingespritzt. Die ersten Enden 5 der Kontaktfedern 3 und 4 dienen zum Lötanschluß von Verbindungsleitungen, die aus dem in der Zeichnung nicht dargestellten Wandler herausgeführt sind. Das freie zweite Ende 6 der Kontaktfeder 3 ist am unteren Ende des Ringes U-förmig umgebogen und steht etwas von der Mantelfläche des Verbindungskörpers 1 ab. Auf diese Weise wird eine elastische Kontaktfläche geschaffen, die an der inneren Mantelfläche des aus leitendem Metall (Aluminium) bestehenden, nicht dargestellten Schwingelementes mit gutem elektrischem Kontakt anliegt. Das freie Ende der Kontaktfeder 4 gabelt sich in die freien zweiten Enden 7 und 8, die im Winkel zu der Bodenebene des Verbindungskörpers etwas schräg verlaufend elastisch abstehen, so daß sie mit gutem Kontakt auf dem Boden des hohlzylinderförmigen Schwingelementes anliegen können und zu diesem eine gute elektrische Kontaktgabe besitzen.

Das Ausführungsbeispiel nach den Fig. 5 und 6 wird nur insoweit beschrieben, als es die Unterschiede zu dem ersten Ausführungsbeispiel betrifft. Fig. 5 und 6 zeigt an die ersten Enden 5 der Kontaktfedern 3 und 4 angelötete Verbindungsleitungen 10 und 11. Die Kontaktfeder 4 ist an ihrem unteren Ende nicht gegabelt, sondern besitzt nur ein einziges freies zweites Ende 7. Das freie zweite Ende 6 der Kontaktfeder 3 steht aus der Aufnahmenut in der Mantelfläche des Verbindungskörper nicht frei ab, sondern ist in dieser Nut mit seinem Endbereich gefangen, so daß das freie Ende 6 sich aus der Nut herauswölbt und mit seiner Kontur über die Mantelfläche des Verbindungskörpers 1 zur Kontaktgabe mit dem Schwingelement vorsteht.

## Patentansprüche

1. Ultraschallwandler, insbesondere für Abstandswarnanlagen an Kraftfahrzeugen mit einem eine Aufnahmekammer für ein topfförmiges Schwingelement aufweisenden Gehäuse, wobei das Schwingelement eine umlaufende Seitenwand aufweist und auf seiner als Membran dienenden Bodenfläche eine Piezoscheibe trägt und wobei die Piezoscheibe und vorzugsweise das Schwingelement mit Kontakten zu elektrischen Verbindungsleitungen versehen sind, wobei die Kontakte durch Kontaktfedern (3, 4) gebildet sind, deren zweite Enden (6, 7, 8) an der Piezoscheibe und/oder an dem Schwingelement anliegen und daß die Verbindungsleitungen (10, 11) mit den freien ersten Enden (5) der Kontaktfedern (3, 4) verbunden sind, **dadurch gekennzeichnet, daß** die Kontaktfedern (3, 4) mit einem zylinderförmigen Verbundkörper (1) vergossen sind, aus dem die Enden (5, 6, 7, 8) abstehen, bzw. sich aus diesem herauswölben.

2. Ultraschallwandler nach Anspruch 1 , **dadurch gekennzeichnet, daß** der Verbindungskörper (1) in das Schwingelement eingepreßt ist und durch Reibungskraft gegenüber der inneren Mantelfläche des Schwingungselementes sich am Schwingelement abstützt und so gegenüber der elastischen Federkraft der aufliegenden Kontaktfederenden in seiner Lage gehalten ist.

3. Ultraschallwandler nach einem der Ansprüche 1 oder 2, **dadurch gekennzeichnet, daß** das auf der Piezoscheibe aufliegende Ende in zwei freie zweite Enden (7,8) gegabelt ist oder aus zwei freien Enden zweier paralleler Kontaktfedern (4) gebildet ist.

4. Ultraschallwandler nach einem der vorangegangenen Ansprüche, **dadurch gekennzeichnet, daß** das dem Schwingelement zugeordnete erste freie Ende (6) parallel zur inneren Mantelfläche des Schwingelementes abgebogen ist.

5. Ultraschallwandler nach einem der Ansprüche 1 bis 5, **dadurch gekennzeichnet, daß** der Verbindungskörper (1) ringförmig oder vollzylinderförmig ist und die Kontaktfedern (3,4) im wesentlichen koaxial innerhalb des Körpers und vorzugsweise in dessen Randbereich verlaufen.

6. Ultraschallwandler nach einem der vorangegangenen Ansprüche, **dadurch gekennzeichnet, daß** der Verbindungskörper als Dämpfungskörper für den Wandler gebildet ist und aus geeignetem Dämpfungsmaterial besteht.

## Claims

1. Ultrasonic transducer, in particular for distance warning devices in motor vehicles, with a housing that is fitted with a receptacle for a pot-shaped oscillating element, with such oscillating element exhibiting a circumferential lateral wall and bearing a piezoelectric disc on its bottom surface, which serves as a membrane, and with said piezoelectric disc and preferably said oscillating element being fitted with contacts for electric connecting leads, with the contacts being formed by contact springs (3, 4), wherein the second ends (6, 7, 8) of the contact springs are adapted to bear against said piezoelectric disc and/or said oscillating element and the connecting leads (10, 11) are connected to the free ends (5) of the contact springs (3, 4), **characterized in that** the contact springs (3, 4) are fastened by casting to a cylinder-shaped connecting element (1) from which the ends (5, 6, 7, 8) protrude or arch about.

2. Ultrasonic transducer according to claim 1, **characterized in that** the connecting element (1) is pressed into the oscillating element and supports itself on the oscillating element through frictional force in relation to an inner lateral surface of the oscillating element and, is held in position by the elastic force of the contacting ends of the contact springs.

3. Ultrasonic transducer according to claim 1 or 2, **characterized in that** the end bearing against the piezoelectric disc branches into two free second ends (7, 8) or is formed by two free ends of two parallel contact springs (4).

4. Ultrasonic transducer according to one of the preceding claims, **characterized in that** the first free end (6) assigned to the oscillating element is bent parallel to the inner lateral surface of the oscillating element.

5. Ultrasonic transducer according to claim 1 to 4, **characterized in that** the connecting element (1) is ringshaped or cylinder-shaped and the contact springs (3, 4) essentially run coaxially within the connecting element and preferably in its edge area.

6. Ultrasonic transducer according to one of the preceding claims, **characterized in that** the connecting element is designed as a damping element for the transducer and is made of suitable material.

## Revendications

1. Transducteur à ultrasons, en particulier pour installations d'avertissement de distances sur des véhicules à moteur, avec un boîtier présentant une chambre réceptrice pour un élément oscillant en forme de pot, dans lequel l'élément oscillant comporte une paroi latérale périphérique et porte sur sa surface inférieure servant de membrane un disque piézoélectrique, et dans lequel le disque piézoélectrique et, de préférence, l'élément oscillant, sont pourvus de contacts avec des conducteurs de connexion électriques, dans lequel les contacts sont formés par des ressorts de contact (3, 4), dont les secondes extrémités (6, 7, 8) s'appliquent sur le disque piézoélectrique et/ou sur l'élément oscillant et les conducteurs de connexion (10, 11) sont connectés aux premières extrémités libres (5) des ressorts de contact (3, 4), **caractérisé en ce que** les ressorts de contact (3, 4) sont fixés par coulage avec un corps composite en forme de cylindre (1), les extrémités (5, 6, 7, 8) desdits ressorts s'écartant ou se bombant hors du corps.

2. Transducteur à ultrasons selon la revendication 1, **caractérisé en ce que** le corps de connexion (1) est pressé dans l'élément oscillant et s'appuie sur l'élément oscillant par la force de frottement contre la surface enveloppante interne de l'élément oscillant et y est ainsi maintenu en position en raison de la force élastique des extrémités des ressorts de contact appliqués.

3. Transducteur à ultrasons selon l'une quelconque des revendications 1 ou 2, **caractérisé en ce que** l'extrémité s'appliquant sur le disque piézoélectrique est divisée en deux extrémités libres (7, 8) ou est formé de deux extrémités libres de deux ressorts de contact parallèles (4).

4. Transducteur à ultrasons selon l'une quelconque des revendications précédentes, **caractérisé en ce que** la première extrémité libre (6) affectée à l'élément oscillant est repliée parallèlement à la surface enveloppante interne de l'élément oscillant.

5. Transducteur à ultrasons selon l'une quelconque des revendications 1 à 4, **caractérisé en ce que** le corps de connexion (1) est de forme annulaire ou en forme de cylindre plein et les ressorts de contact (3, 4) s'étendent sensiblement de manière coaxiale à l'intérieur du corps et de préférence dans sa zone périphérique.

6. Transducteur à ultrasons selon l'une quelconque des revendications précédentes, **caractérisé en ce que** le corps de connexion est formé en corps amortisseur pour le transducteur et est constitué d'un matériau amortisseur approprié.
